# EUROPÄISCHE PATENTSCHRIFT

(11) **EP 0 463 417 B1**
(45) Veröffentlichungstag und Bekanntmachung des Hinweises auf die Patenterteilung: **25.09.1996**
(21) Anmeldenummer: 91109160.1
(22) Anmeldetag: 05.06.1991
(51) Int. Cl.: F02P 7/02, H01R 39/60, H01R 13/627

(54) **Zündanlage für Brennkraftmaschinen**
Ignition device for combustion engines
Installation d'allumage pour moteurs à combustion

(30) Priorität: 23.06.1990 DE 4020022
(43) Veröffentlichungstag der Anmeldung: 02.01.1992
(73) Patentinhaber: ROBERT BOSCH GMBH, 70442 Stuttgart (DE)
(72) Erfinder: Raff, Dieter, W-7141 Schwieberdingen (DE)

(56) Entgegenhaltungen:
- EP-A- 0 217 030
- DE-A- 3 023 288
- DE-U- 8 709 448
- US-A- 2 022 669
- US-A- 3 659 250

## Beschreibung

### Stand der Technik

Die Erfindung geht aus von einer Zündanlage nach der Gattung des Anspruchs 1.

Durch die DE-U_87 09 448 ist eine gattungsgemäße Zündanlage bekannt. Die Zündanlage beinhaltet einen Hochspannungsverteiler, deren Elektroden mit Anschlüssen als Anschlußbolzen versehen sind, die zum Verbinden mit jeweils einem Zündverteilerstecker keilförmige Ringnuten aufweisen, in denen das im Kontaktteil des Zündverteilersteckers angebrachte Rastverbindungselement einrasten kann. Der Keilwinkel ist dabei so dimensioniert, daß das Rastverbindungselement, das in Form einer, einen kreisförmigen Querschnitt aufweisenden Bügelfeder ausgebildet ist, bei entsprechender Axialkraft am Zündverteilerstecker wieder aus der Ringnut ausrasten kann, wodurch der Zündverteilerstecker von dem Anschluß abziehbar wird.

Bei einer ungewollten Ablösung des Zündverteilersteckers während des Betriebs der Zündanlage in Folge von Erschütterungen des Kraftfahrzeuges oder in Folge mangelhaften Aufsteckens des Zündverteilersteckers bei Wartungsarbeiten wird das Gemisch in dem zugehörigen Zylinder unverbrannt ausgestoßen und führt bei einem nachgeschalteten Katalysator zu dessen Überhitzung und Ausfall. Dies muß verhindert werden.

Würde jedoch dazu die Ringnut des Anschlusses derart ausgestaltet, daß nach Einrasten des Sicherungselements des Zündverteilersteckers in die Ringnut die Verbindung zwischen dem Zündverteilerstecker und dem zugeordneten Anschluß des Hochspannungsverteilers auch bei hoher Axialkraftbeaufschlagung am Zündverteilerstecker nicht mehr lösbar ist, so sind bei Schäden an der Zündanlage, beispielsweise durch Marderbiß am Isolierteil des Zündverteilersteckers oder an dem mit dem Zündverteilerstecker fest verbundenen Zündkabel, diese schadhaften Teile nur noch unter Zerstörung des Hochspannungsverteilers ausbaubar. Auch diese Verbindungslösung, die zwar im Betrieb eine höhere Funktionssicherheit aufweist, ist, wenn man sie unter dem Gesichtspunkt einer ökonomisch durchzuführenden Reparatur an einem geschädigten Zündgeschirr betrachtet, unbefriedigend.

### Vorteile der Erfindung

Die erfindungsgemäße Anordnung mit den gekennzeichneten Merkmalen des Anspruchs 1 hat dem gegenüber den Vorteil, daß die zuvor erwähnten Unzulänglichkeiten in zufriedenstellendem Maß vermieden werden und eine Zündanlage mit einer Verbindungslösung zwischen Hochspannungsverteiler und Zündverteilerstecker geschaffen ist, die einerseits eine hohe Funktionssicherheit im Betriebszustand und andererseits bei einem Schadensfall zum Austausch der defekten Teile die Trennung des Zündverteilersteckers von dem Hochspannungsverteiler ermöglicht.

Dazu ist am Anschluß einer jeden Elektrode des Hochspannungsverteilers eine Ringnut angebracht, in die das Rastverbindungselement des Zündverteilersteckers zunächst einmal unlösbar einrastet. Dies ist dann die funktionssichere Verbindungslage zwischen Zündverteilerstecker und Hochspannungsverteiler, die den normalen Betriebszustand kennzeichnet.

Treten nun durch Marderbiß oder andere Beschädigungsmechanismen die vorerwähnten Schäden an der Isolierung des Zündverteilersteckers oder an dem mit ihm fest verbundenen Zündkabel auf, so ist nach Entfernen der Isolierung des Zündverteilersteckers, die ja ohnehin unbrauchbar geworden ist, nun die Möglichkeit gegeben, im Laufe einer dann möglichen, weiteren Einsteckbewegung des Zündverteilersteckers über ein Entriegelungsteil am Anschluß das Rastverbindungselement aus der Ringnut herauszuschieben und mit dem Verschließen der Ringnut das bewegliche Entriegelungsteil den Formschluß zwischen Zündverteilerstecker und Anschluß aufzuheben, so daß der beschädigte Zündverteilerstecker ohne Beschädigung des Hochspannungsverteilers demontiert und ausgewechselt werden kann.

In den Unteransprüchen sind vorteilhafte Maßnahmen für die Realisierung der Erfindung angegeben.

### Zeichnung

Es zeigen Figur 1 als Teil einer Zündanlage für Brennkraftmaschinen einen Hochspannungsverteiler und damit verbundene Zündverteilerstecker, Figur 2 den Kontaktteil eines Zündverteilersteckers auf einem Anschluß des Hochspannungsverteilers verrastet und, in Modifizierung von Figur 2, einerseits in Figur 3 das Kontaktteil in überstecktem Zustand und andererseits in Figur 4 das Kontaktteil beim Abziehen von dem Anschluß des Hochspannungsverteilers.

### Beschreibung der Ausführungsbeispiele

Der in Figur 1 ausschnittsweise vereinfacht dargestellte Hochspannungsverteiler 11 für eine mehrzylindrige Brennkraftmaschine weist eine Verteilerkappe 12 auf, die auf einem nicht mehr dargestellten Verteilergehäuse lösbar aufgesetzt ist. Die Verteilerkappe 12 trägt eine zentral angeordnete Mittelelektrode 13 und eine der Zylinderzahl der Brennkraftmaschine entsprechende Anzahl von Festelektroden 14, die auf einer zur Mittelelektrode 13 konzentrischen Kreisbahn im gleichen Abstand voneinander angeordnet sind. Die Verteilerkappe 12 weist stirnseitig stutzenförmige Dome 16 auf, die parallel zur Längsachse 17 der Verteilerkappe 12 abstehen.

In die Dome 16 ragen als Anschlüsse 19 zylindrische Anschlußbolzen, die einstückig mit der Mittelelektrode 13 bzw. mit den Festelektroden 14 verbunden sind und dementsprechend ebenfalls zusammen mit den Domen 16 koaxial zur Längsachse 17 bzw. achsparallel auf der konzentrischen Kreisbahn angeordnet sind.

Jeder der Anschlüsse 19 geht mit einem kreisringförmigen Absatz 18 in die im Durchmesser größeren Elektroden 13, 14 über.

Jeder der Anschlüsse 19 ist mit einem Zündverteilerstecker 22 koppelbar. Dazu weist der Zündverteilerstecker 22 an seinem dem Dom 16 zugewandten Ende ein als eine Anschlußöffnung 24 ausgebildetes hülsenförmiges Kontaktteil 26 auf, das zum Teil aus einem Grundkörper aus Isolierstoff des Zündverteilersteckers (22), in dem es gehalten wird, anschlußseitig herausragt und dort umfangseitig von einer Wandung 31 begrenzt ist.

Über einen Teil des Umfangs ist die Wandung 31 von einem, normal zu Längsachse 17 gerichteten Schlitz 29 durchtrennt. In diesem ist ein Rastverbindungselement 27 in Form einer Bügelfeder umfangsseitig auffederungsfähig gelagert. Im Bereich des Schlitzes 29 ragt das Rastverbindungselement 27 mit einem Teil seiner Umfangserstreckung in das Kontaktteil 26 hinein.

Bei dem in Figur 1 gezeigten gekoppelten Zustand zwischen Zündverteilerstecker 22 und Anschluß 19 ist die radiale Einfederung des in das Kontaktteil 26 ragenden Rastverbindungselement 27 begrenzt durch eine am Anschluß 19 vorhandene Ringnut 28.

Der sich so ergebende Formschluß zwischen Rastverbindungselement 27 und Ringnut 28 kennzeichnet die Raststellung zwischen dem Zündkerzenstecker 22 und dem Anschluß 19.

Zugleich steht in dieser Raststellung ein den Dom 16 außen umfassender, mit dem Grundkörper verbundener Isolierkörper 23 mit seiner einen Anschlag 25 bildenden Stirnseite auf der Verteilerkappe 12 auf, wodurch der Einsteckweg des Zündverteilersteckers 22 auf den Anschluß 19 bei erfolgtem Einrasten des Rastverbindungselements 27 in die Ringnut 28 axial begrenzt wird.

In Figur 2 ist, teilweise längsgeschnitten, der Anschluß 19 und der Kontaktteil 26 des Zündverteilersteckers 22 in der den Betriebszustand kennzeichnenden Raststellung dargestellt. Der Anschluß 19 weist einen vom Absatz 18 ausgehenden gleichachsigen zylindrischen Abschnitt 34 auf. Um eine Teillänge des Abschnittes 34 ist mit Bewegungsspiel ein in der Grundform hohlzylindrisches Entriegelungsteil 33 als Gleitring mit einem Außenmantel 39 gelegt, das in der Raststellung mit einer Stirnseite auf dem Absatz 18 aufsteht und an der gegenüberliegenden Stirnseite eine sich über die ganze radiale Erstreckung des Entriegelungsteils 33 verlaufende Anschlaufschräge 37 aufweist, die gegenüber einer Normalen 38 zur Längsachse einen Gleitwinkel 41 bildet, der in einem Bereich zwischen 30 Grad bis 75 Grad liegt und bei dem Ausführungsbeispiel 60 Grad beträgt.

Auf dem Abschnitt 34 ist an dem, dem Absatz 18 abgewandten Ende, ein Führungsteil 32 aufgesetzt. Das Führungsteil 32 besteht aus einem zylindrischen Schaft 30, der über eine Teillänge hohlzylindrisch ausgebildet ist und mit dieser den Abschnitt 34 engseitig mit Preßpassung umschließt.

Der andere Teil des Schaftes 30 überragt axial den Abschnitt 34 und geht endseitig in einen kegelstumpfförmigen Endabschnitt 21 über.

Der Außendurchmesser des Schaftes 30 überragt radial den Außendurchmesser des Abschnittes 34 um die Wandstärke des Entriegelungsteils 33 und bildet an der dem Entriegelungsteil 33 zugewandten Stirnseite eine Schulter 35, die so ausgeformt ist, daß sie der Anlaufschräge 37 komplementär ist. Durch die Schulter 35 und die Anlaufschräge 37 ist die Ringnut 28 axial eingegrenzt, während die radiale Begrenzung über einen Nutgrund 36 erfolgt, der von der Mantelfläche des Abschnittes 34 gebildet ist.

Im Bereich des Schlitzes 29 in der Wandung 31 ist das mit einem kreisförmigen Querschnitt versehene Rastverbindungselement 27 in die Ringnut 28 eingerastet und überragt, auf dem Nutgrund 36 aufliegend, den Außendurchmesser des Schaftes 30 und des Entriegelungsteils 33 um nahezu den Radius seines Querschnittes.

Eine dem Absatz 18 zugewandte kreisringförmige Stirnfläche 43 der Wandung 31 ist in der gezeigten Raststellung vom Absatz 18 durch einen axialen Abstand 44 getrennt.

Nach Entfernen des in der Raststellung auf der Verteilerkappe 12 aufsitzenden, in der Figur 1 gezeigten Isolierkörpers 23 ist es möglich, den Zündverteilerstecker 22 zu überstecken, d. h. weiter als bis zur Raststellung auf den Anschluß 19 aufzuschieben. Statt dessen kann als Anschlag aber auch ein auf die Verteilerkappe 12 aufgestecktes Teil, zum Beispiel ein auf die Dome 16 aufgesteckter Ring vorgesehen werden, der nach seiner Zerstörung ebenfalls ein weiteres Einschieben des Zündverteilersteckers 22 über seine Einrastposition hinaus erlaubt.

Die aus dem Überstecken des Zündverteilersteckers 22 resultierende Endposition ist in Figur 3 dargestellt. Das Rastverbindungselement 27 ist mit einem Teilbereich über die Anlaufschräge 37 hinweg auf den Außenmantel 39 des Entriegelungsteils 33 aufgeschoben und mit diesem durch die dadurch erfolgte Aufweitung, mit, gegenüber der Positionierung in der Ringnut 28 erhöhten Vorspannung, kraftschlüssig verbunden. Die Axialverschiebung des Zündverteilersteckers 22 ist bei dieser Lage durch den Anschlag der Stirnfläche 43 auf den Absatz 18 begrenzt.

Wird aus dieser Lage heraus der Zündverteilerstecker 22 axial rückläufig, dem Aufsteckvorgang entgegengerichtet, auf dem Anschluß 19 verschoben, erfolgt durch den Kraftschluß des Rastverbindungselements 27 auf dem Entriegelungsteil 33 eine gleichgerichtete Axialverschiebung des Entriegelungsteils 33, bis die Anlaufschräge 37 mit der Schulter 35 zur Deckung kommt und die Ringnut 28 schließt.

Die zugehörige Lage ist in Figur 4 dargestellt. Die zylindrischen Außenabschnitte des Entriegelungsteils 33 und des Führungsteils 32 liegen mit gleichem Durchmesser direkt aneinander, so daß bei einer weiterführenden rückläufigen Bewegung des Zündverteilersteckers 22 der durch den Schlitz 29 ragende Teilbereich des Rastverbindungselements 27 auf den Schaft 30 des Führungsteils 32 übergleiten und schließlich auch von diesem abgezogen werden kann.

Damit ist die Verbindung zwischen Zündverteilerstecker 22 und Anschluß 19 aufgehoben und damit der Zündverteilerstecker 22 vom Hochspannungsverteiler 11 getrennt.

Alternativ können, abweichend vom beschriebenen Ausführungsbeispiel, die Außendurchmesser des Schaftes 30 und des Entriegelungsteils 33 voneinander abweichen, solange noch, bei entsprechender Axialkraft und bei entsprechendem Profil des Rastverbindungselements 27 ein Übergleiten des durch den Schlitz 29 ragenden Teilbereiches des Rastverbindungselements 27 vom Entriegelungsteil 33 auf den Führungsteil 32 möglich ist.

Mit der beschriebenen Anordnung ist es möglich, eine unlösbare Verbindung zwischen Zündverteilerstecker 22 und Hochspannungsverteiler 11 nach Entfernen des Isolierkörpers 23 den Zündverteilerstecker 22 wieder lösbar zu machen und dadurch einen Austausch eines beschädigten Zündverteilersteckers 22 ohne eine Zerstörung des Hochspannungsverteilers 11 vorzunehmen.

## Patentansprüche

1. Zündanlage für Brennkraftmaschinen, mit einem Hochspannungsverteiler (11), der eine Verteilerkappe (12) aus Isolierstoff mit einer Mittelelektrode (13) und mehreren Festelektroden (14) enthält, welche Elektroden (13, 14) je einen Anschluß (19) aufweisen, die jeweils von einem aus der Verteilerkappe (12) ragenden Dom (16) konzentrisch umgeben sind, mit Zündverteilersteckern (22), die auf die Elektroden (13, 14) aufsteckbar sind und die dabei mit je einem, in den Dom (16) einführbaren Kontaktteil (26) mit dem Anschluß(19) über ein Rastverbindungselement (27) koppelbar sind, dadurch gekennzeichnet, daß jeder der Zündverteilerstecker (22) von einem den Dom (16) außen umgebenden und einen Teil des fundkörpers des Zündverteilersteckers (22) bildender Isolierkörper (23) umhüllt ist, der einen Einsteckweg des Zündverteilersteckers(22), bei dem die Kopplung durch das Rastsverbindungselement (27) erfolgt, durch Anlage an einen, mit der Verteilerkappe (12) verbundenen ortsfesten Teil unter Umschließung des Doms (16) begrenzt und auf dem Anschluß (19) ein axial bewegliches Entriegelungsteil (33) vorgesehen ist, durch das nach Entfernung des Isolierkörpers (23) von dem Zündverteilerstecker (22) im Laufe einer weiteren Einsteckbewegung des Zündverteilersteckers (22) das Rastverbindungselement (27) aus seiner Raststellung zur Trennbarkeit des Zündverteilersteckers (22) von dem Hochspannungsverteiler (11) bringbar ist.

2. Zündanlage nach Anspruch 1, dadurch gekennzeichnet daß das Rastverbindungselement (27) durch eine umfangseitig auffederungsfähige, am Kontaktteil (26) gelagerte Bügelfeder gebildet ist, das Kontaktteil (26) ein über den Anschluß (19) steckbares Teil ist, das durch eine Wandung (31) radial begrenzt wird, die einen partiell umlaufenden Schlitz (29) hat, durch den das Rastverbindungselement (27) mit einem Teil seiner Umfangserstreckung in eine Ringnut (28) am Anschluß (19) in eingesteckter Position des Zündverteilersteckers (22) hineinragt.

3. Zündanlage nach Anspruch 2, dadurch gekennzeichnet, daß die Ringnut (28) radial begrenzt ist durch einen Nutgrund (36), der von der Mantelfläche eines zylindrischen Abschnittes (34) des Anschlusses (19) gebildet ist und axial eingegrenzt ist, einerseits von einer Schulter (35), die stirnseitig an einem zündverteilersteckerseitigen Führungsteil (32) des Anschlusses (19) angebracht ist, das an dem Abschnitt (34) befestigt ist und diesen zumindest partiell axial und radial überragt und andererseits von einer stirnseitigen Anlaufschräge (37) eines als auf dem zylindrischen Abschnitt (34) zwischen der Schulter (35) des Führungsteils (32) und einem festen Absatz (18) verschiebbaren, als Entriegelungsteil (33) ausgebildeten Gleitringes und das Rastverbindungselement (27) nach Zerstörung des Isolierkörpers (23) oder des ortsfesten Teils auf das Entriegelungsteil (33) aufschiebbar und mit diesem zusammen verschiebbar ist.

4. Zündanlage nach Anspruch 3, dadurch gekennzeichnet, daß die Anlaufschräge (37) von einem Außenmantel (39) des Entriegelungsteils (33) bis zum Nutgrund (36) reicht und zu einer Normalen (38) auf einer Längsachse (17) des Anschlusses (19) einen Gleitwinkel (41) bildet.

5. Zündanlage nach Anspruch 4, dadurch gekennzeichnet, daß der Gleitwinkel (41) zwischen 30 Grad und 75 Grad liegt.

6. Zündanlage nach Anspruch 5, dadurch gekennzeichnet, daß die Schulter (35) zur Anlaufschräge (37) komplementär ist.

7. Zündanlage nach Anspruch 6, dadurch gekennzeichnet, daß bei zerstortem Isolierkörper (23) im Laufe der weiteren Einsteckbewegung des Zündverteilersteckers (22) auf den Anschluß (19) das Rastverbindungselement (27) über die Anlaufschräge (37) auf das Entriegelungsteil (33) aufschiebbar ist, das Entriegelungsteil (33) bei einer rückläufigen, der Einsteckbewegung entgegengerichteten Bewegung mit dem Rastverbindungselement (27) durch Kraftschluß verschiebbar ist und mit dem Eintauchen der Anlaufschräge (37) in die Schulter (35) die Ringnut (28) verschließt, das Rastverbindungselement (27) auf das Führungsteil (32) aufschiebbar ist und bei einer weitergeführten Axialbewegung der Formschluß zwischen Zündverteilerstecker (22) und dem Anschluß (19) aufgehoben wird.

## Claims

1. Ignition device for combustion engines, having a high-voltage distributor (11) which contains a distributor cap (12) made of insulating material with a centre electrode (13) and a plurality of fixed electrodes (14), which electrodes (13, 14) each have a connection (19), which connections (19) are each surrounded concentrically by a dome (16) which projects out of the distributor cap (12), having ignition distributor plugs (22) which can be plugged onto the electrodes (13, 14) and which, during this process, can be coupled, by in each case one contacting component (26) which can be inserted into the dome (16), to the connection (19) by means of a locking connection element (27), characterized in that each of the ignition distributor plugs (22) is surrounded by an insulating element (23) which surrounds the dome (16) externally, forms part of the base body of the ignition distributor plug (22) and bounds a plugging-in travel of the ignition distributor plug (22), during which travel the coupling by means of the locking connection element (27) takes place, by bearing against a spatially fixed part, connected to the distributor cap (12), while enclosing the dome (16), and an axially movable unlocking component (33) is provided on the connection (19), by means of which unlocking component (33) the locking connection element (27) can be moved, after removal of the insulating element (23) from the ignition distributor plug (22), in the course of a further plugging-in movement of the ignition distributor plug (22), out of its locking position in order to permit the ignition distributor plug (22) to be disconnected from the high-voltage distributor (11).

2. Ignition device according to Claim 1, characterized in that the locking connection element (27) is formed by a clip spring which is capable of springing apart on the circumferential side and is mounted on the contacting component (26), and the contacting component (26) is a component which can be plugged over the connection (19) and is radially bounded by a wall (31) which has a partially circumferential slot (29) by means of which the locking connection element (27) projects with a part of its circumferential extent into an annular groove (28) on the connection (19) in the plugged-in position of the ignition distributor plug (22).

3. Ignition system according to Claim 2, characterized in that the annular groove (28) is radially bounded by a groove bottom (36) which is formed by the outer surface of a cylindrical section (34) of the connection (19) and is axially bounded, on the one hand by a shoulder (35) which is mounted at the end of an ignition distributor plug side guide component (32) of the connection (19), which guide component (32) is mounted on the section (34) and projects beyond the latter axially and radially at least partially and, on the other hand, by an end-side run-up slope (37) of a sliding ring which is constructed as an unlocking component (33) and which can be displaced on the cylindrical section (34) between the shoulder (35) of the guide component (33) and a fixed step (18) and the locking connection element (27) can be pushed onto the unlocking component (33) and can be displaced together therewith after the destruction of the insulating element (23) or of the spatially fixed component.

4. Ignition device according to Claim 3, characterized in that the run-up slope (37) extends from an external surface (39) of the unlocking component (33) as far as the groove bottom (36) and forms a sliding angle (41) with respect to a normal line (38) on a longitudinal axis (17) of the connection (19).

5. Ignition system according to Claim 4, characterized in that the sliding angle (41) is between 30 degrees and 75 degrees.

6. Ignition system according to Claim 5, characterized in that the shoulder (35) is complementary to the run-up slope (37).

7. Ignition system according to Claim 6, characterized in that when the insulating element (23) is destroyed, the locking connection element (27) can be pushed onto the unlocking component (33) via the run-up slope (37) in the course of the further plugging-in movement of the ignition distributor plug (22) onto the connection (19), the unlocking component (33) can be displaced with the locking connection element (27) by frictional engagement when a reverse movement counter to the plugging-in movement occurs, and closes off the annular groove (28) when the run-up slope (37) dips into the shoulder (35), the locking connection element (27) can be pushed onto the guide component (32), and when there is a continued axial movement the positive engagement between the ignition distributor plug (22) and the connection (19) is eliminated.

## Revendications

1. Installation d'allumage pour des moteurs à combustion interne comprenant un distributeur de haute tension (11) muni d'une tête de distribution (12) en matière isolante avec une électrode médiane (13) et plusieurs électrodes fixes (14), ces électrodes (13, 14) ayant chaque fois un plot (19) entouré par une cheminée (16) de la tête de distribution (12) de façon concentrique, avec des connecteurs de distributeur d'allumage (22) qui peuvent s'engager sur les électrodes (13, 14) et être couplés à une pièce de contact (26) s'introduisant dans la cheminée (16) avec le plot (19) par un élément de liaison à encliquetage (27), caractérisée en ce que chacun des connecteurs de distributeur d'allumage (22) est entouré d'un corps isolant (23) entourant extérieurement la cheminée (16) et formant une partie du corps de base du connecteur de distributeur d'allumage (22), ce corps isolant délimitant une course d'engagement du connecteur de distributeur d'allumage (22) pour laquelle se fait le couplage par l'élément de liaison par encliquetage (27), en venant en appui contre une pièce fixe reliée à la tête de distribution (12) en entourant la cheminée (16) et en ce que le plot (19) comporte une pièce de déverrouillage (33) mobile axialement, qui, après enlèvement du corps isolant (23), peut être dégagée de sa position d'accrochage par le connecteur de distributeur d'allumage au cours de la suite de son mouvement d'engagement du connecteur de distributeur (22) pour dégager l'élément de liaison par encliquetage (27), et séparer le connecteur de distributeur d'allumage (22) du distributeur de haute tension (11).

2. Installation d'allumage selon la revendication 1, caractérisée en ce que l'élément de liaison par accrochage (27) est formé par un étrier à ressort susceptible de s'ouvrir élastiquement de manière périphérique, cet étrier étant monté sur la pièce de contact (26) et celle-ci peut s'engager par-dessus le plot (19), en étant délimitée par une paroi (31) ayant une fente (29) partiellement périphérique à travers laquelle l'élément de liaison par encliquetage (27) peut pénétrer avec une partie de sa périphérie dans une rainure annulaire (28) du plot (19) en position engagée du connecteur de distributeur d'allumage (22).

3. Installation d'allumage selon la revendication 2, caractérisée en ce que la rainure annulaire (28) est limitée radialement par un fond de rainure (36) formé par la surface enveloppe d'un segment cylindrique (34) du plot (19) et axialement d'une part par un épaulement (35) sur la face frontale d'une pièce de guidage (32) du plot (19), du côté du connecteur de distributeur d'allumage, pièce (32) fixée au segment (34) et dépassant au moins partiellement celui-ci dans les directions axiale et radiale, et d'autre part par une rampe (37), appartenant à une bague de glissement en forme de pièce de verrouillage (33) coulissant entre l'épaulement (35) de la pièce de guidage (32) et un épaulement fixe (18) et l'élément de liaison par encliquetage (27), après destruction du corps isolant (23) ou de la partie fixe peut être glissé sur la pièce de déverrouillage (33) avec celle-ci.

4. Installation d'allumage selon la revendication 3, caractérisée en ce que la rampe d'attaque (37) va d'une enveloppe extérieure (39) de la pièce de déverrouillage (33) jusqu'au fond de rainure (36) et forme avec une normale (38) à l'axe longitudinal du plot (19), un angle de glissement (41).

5. Installation d'allumage selon la revendication 4, caractérisée en ce que l'angle de glissement (41) est compris entre 30 et 75°.

6. Installation d'allumage selon la revendication 5, caractérisée en ce que l'épaulement (35) est complémentaire à la rampe d'attaque (37).

7. Installation d'allumage selon la revendication 6, caractérisée en ce que lorsque le corps isolant (23) est détruit, au cours de la poursuite du mouvement d'engagement du connecteur de distributeur d'allumage (22) sur le plot (19), l'élément de liaison par encliquetage (27) glisse sur la rampe d'attaque (37) de la pièce de déverrouillage (33) et cette pièce (33), au cours du mouvement de recul dirigé dans la direction opposée au mouvement d'engagement, peut être coulissée avec l'élément de liaison par encliquetage (27), par la liaison de force et avec la pénétration de la rampe (37) dans l'épaulement (35), la rainure annulaire (28) se ferme, l'élément de liaison par encliquetage (27) passe sur la partie de guidage (32) et au cours de la poursuite du mouvement axial, ouvre la liaison par la forme entre le connecteur de distributeur d'allumage (22) et le plot (19).
